# EUROPÄISCHE PATENTSCHRIFT

(11) **EP 3 288 694 B1**
(45) Veröffentlichungstag und Bekanntmachung des Hinweises auf die Patenterteilung: **05.06.2019**
(21) Anmeldenummer: 16731774.2
(22) Anmeldetag: 21.04.2016
(51) Int. Cl.: B21D 7/025, B21D 7/16

(54) **VERFAHREN ZUM INDUKTIONSBIEGEUMFORMEN EINES DRUCKFESTEN ROHRS MIT GROSSER WANDSTÄRKE UND GROSSEM DURCHMESSER UND INDUKTIONS-ROHRBIEGEVORRICHTUNG**
METHOD FOR INDUCTION BEND FORMING A COMPRESSION-RESISTANT PIPE HAVING A LARGE WALL THICKNESS AND A LARGE DIAMETER AND INDUCTION PIPE BENDING DEVICE
PROCÉDÉ DE CINTRAGE PAR INDUCTION D'UN TUBE RÉSISTANT À LA PRESSION DE GRANDE ÉPAISSEUR DE PAROI ET DE GRAND DIAMÈTRE ET DISPOSITIF DE CINTRAGE PAR INDUCTION

(30) Priorität: 28.04.2015 DE 102015106571
(43) Veröffentlichungstag der Anmeldung: 07.03.2018
(73) Patentinhaber: AWS Schäfer Technologie GmbH, 57234 Wilnsdorf (DE)
(72) Erfinder: SCHÄFER, August Wilhelm, 35110 Altenlotheim (DE)
(74) Vertreter: Tarvenkorn, Oliver
(86) Internationale Anmeldenummer: PCT/DE2016/100189
(87) Internationale Veröffentlichungsnummer: WO 2016/173584

(56) Entgegenhaltungen:
- EP-A1- 1 393 832
- EP-A1- 2 149 409
- EP-A1- 2 471 609
- DE-A1- 2 513 561
- DE-A1- 3 150 381

## Beschreibung

Die Erfindung betrifft ein Verfahren zum Induktionsbiegeumformen eines druckfesten runden Rohrs mit großer Wandstärke und großem Durchmesser, insbesondere eines Kraftwerks- und Pipelinerohrs, mit den Merkmalen des Oberbegriffs des Anspruchs 1, sowie eine zur Durchführung geeignete Induktions-Rohrbiegevorrichtung mit den Merkmalen des Oberbegriffs des Anspruchs 8.

Zur Durchleitung von flüssigen und gasförmigen Medien unter Druck werden Rohre aus Stahl benötigt, die eine große Wandstärke besitzen, um den Beanspruchungen Stand zu halten. Solche Anforderungen gelten beispielsweise für den Transport von Heißdampf in Kraftwerken, wo Rohrbiegungen erforderlich sind, um die Rohrleitungen an die baulichen Gegebenheiten anzupassen, oder für den Transport von Rohöl oder Erdgas in Pipelines über weite Strecken, wo in regelmäßigen Abständen Doppelbögen eingesetzt sind, um thermisch bedingte Längenänderungen zu kompensieren. Um einen großen Durchsatz zu ermöglichen, ist ein großer Öffnungsquerschnitt und dementsprechend ein großer Rohraußendurchmesser erforderlich. Rohre, auf die sich das vorliegende Verfahren bezieht, besitzen üblicherweise Nenndurchmesser von größer als 300 mm und ein Verhältnis von Durchmesser zu Wandstärke von 10:1 bis 100:1, typischerweise von 20:1 bis 70:1.

Ein solches Verfahren zum Induktionsbiegeumformen ist seit langem bekannt, beispielsweise aus der DE2513561 A1, und ist fortlaufend verbessert worden, um trotz der enormen Abmaße und Wandstärken der Rohre sehr maßhaltige Rohrbögen herstellen zu können. Während die präzise Einhaltung des vorgegebenen Bogenwinkels für die Rohrbiegung beherrscht wird, bleiben zwei nachteilige Formabweichungen im Bereich der Rohrbiegung. Dabei handelt es sich zum einen um die Ovalität, also eine Abweichung des Rohrquerschnitts von der gewünschten kreisrunden Idealform, und zum anderen um eine Wanddickenschwächung am Außenbogen.

Runde Rohre mit den oben genannten Größenverhältnissen werden mit Ovalitäten von etwa 1% hergestellt und ausgeliefert. Eine zulässige Unrundheit am Rohrbogen nach Durchführung des Induktionsbiegeprozesses liegt nach europäischen und nordamerikanischen Normen bei 4%. Größere Abweichungen sind deshalb problematisch, weil durch den Innendruck der durch den Rohrbogen geleiteten Medien lokal unterschiedliche Zugspannungen an der Rohrwandung eintreten. Bei Hochdruckanwendungen, für die diese dickwandigen Rohre insbesondere bestimmt sind, sind solche aufgrund Unrundheit auftretenden Zusatzbeanspruchungen relevant. Die Wandstärke muss also wegen der geometrischen Abweichung oftmals größer gewählt werden, als es allein aufgrund des Fluiddrucks rechnerisch erforderlich wäre. Der andere nachteilige Einfluss auf das Rohr beim Induktionsbiegeumformen besteht in der unterschiedlichen Wanddickenverteilung am Außen- und Innenbogen. Während des Biegens um die neutrale Zone, die auf der Rohrlängsachse liegt, wird die Rohrwandung im Bereich des zu bildenden Außenbogens auf Zug beansprucht. Da der Außenbogen länger ist als der unverformte Rohrabschnitt, kommt es zwangsläufig zu einer Wanddickenreduzierung. Am Innenbogen hingegen liegen beim Biegen Druckspannungen vor und es kommt wegen der notwendigen Verkürzung der Bogenlänge zu einer Wanddickenerhöhung. Diese unvermeidbaren Effekte führen jedoch ebenfalls dazu, dass die Festigkeitsberechnung für die Hochdruckanwendung immer bei der am stärksten geschwächten Wandung ansetzen muss, welche die Wandung am Außenbogen ist. Auch aus diesem Grund muss die Wandstärke des gesamten Rohrs wesentlich größer gewählt werden als auf den geraden Abschnitten, damit im Rohrbogen ausreichende Festigkeiten erzielt werden.

Die DE3150381 A1 offenbart ein Verfahren, bei dem mit mechanischen Mitteln eines Rohrs verformt wird. Bei diesem Verfahren kann diese Verformung beliebig vor oder hinter der Erwärmungszone oder auch gleichzeitig durchgeführt werden, um das Rohr plastisch zu verformen. Weiterhin wird bei diesem Verfahren ein Druck in mindestens zwei senkrecht zueinander stehenden Ebenen auf das Rohr ausgeübt.

Die EP 2 471 609 A1 gibt ein Verfahren zum Umformen von Rohren mit rechteckigem Querschnitt an, bei dem aber andere Aufgabenstellungen bestehen, weil sich ovale Querschnitte ohnehin nicht einstellen.

Die Aufgabe der Erfindung besteht darin, die die Festigkeit des Rohrbogens schwächenden geometrischen Veränderungen bei der Umformung wie Ovalität und Wanddickenreduzierung zu reduzieren.

Die Lösung nach der Erfindung wird durch ein Verfahren zum Induktionsbiegeumformen mit den Merkmalen des Anspruchs 1 und eine Induktionsbiegevorrichtung zur Durchführung des Verfahrens mit den Merkmalen des Anspruchs 8 bereitgestellt.

Das erfindungsgemäße Verfahren setzt zunächst darauf auf, dass dem Rohr vor Beginn der Umformung eine künstliche Ovalität aufgezwungen wird, und zwar in Form eines sogenannten liegenden Ovals. Liegend bedeutet, dass die längere Durchmesserachse der Ellipse, welche der Form des Rohrquerschnitts entspricht, in der Biegeebene liegt. Da die Induktionsbiegeumformung aufgrund der großen Masse der Rohre und der erforderlichen ortsfesten Anordnung des Biegearms in der Praxis nur in einer horizontalen Ebene durchgeführt werden kann, ist die lange Durchmesserachse zugleich horizontal ausgerichtet.

Um die liegende Ovalität zu erreichen, wird nach der Erfindung das Rohr vor der Erwärmung und damit vor dem Eintritt in die Umformzone in einer Presseneinrichtung durch Pressstempel und Gegenlager oder durch zwei gegeneinander arbeitende Pressstempel vertikal gestaucht und in horizontaler Richtung seitlich geführt.

Die Stauchung erfolgt dabei vorzugsweise um den gleichen Grad an Unrundheit, der bei dem Induktionsbiegeumformverfahren für einen Rohrbogen mit einem bestimmten Bogenwinkel am selben Rohrtyp auftreten würde. Besonders bevorzugt erfolgt eine kontinuierliche Anpassung des Grades der Ovalität während der Durchführung des Rohrbiegeverfahrens, so dass zunächst mit geringeren Vor-Ovalitäten gearbeitet wird, die sich zur Rohrbiegungsmitte steigern, weil sich ohne das erfindungsgemäße Vorbehandlungsverfahren dort die größte Ovalität einstellen würde.

Durch die aufgezwungene Querschnittsform des Rohrs als liegendes Oval vor Einlauf in den Induktor werden alle Ovalitäten am Anfang der Rohrbiegung, in dessen Mitte und auch am Ende aufgehoben, wobei der Anfang als das in Vorschubrichtung gesehen vordere Ende definiert ist. Hierdurch wird in der Biegung ein - mit sehr geringen Toleranzen im Vergleich zur herkömmlichen Umformung - im Querschnitt kreisrundes Rohr erhalten. Das scheinbare Paradoxum, dass erfindungsgemäß trotz einer zuvor künstlich erzeugten Ovalität vor Beginn der Rohrbiegung ebenfalls ein runder Querschnitt am Anfang der Rohrbiegung erhalten wird, liegt in der internen Verteilung von Druck- und Zugspannungen im Rohrbogen. Während diese Spannungen ohne die erfindungsgemäße Maßnahme die Ursache für Ovalitäten bilden, führen Sie unter Wirkung der erfindungsgemäßen Vorbehandlung dazu, dass sich alle Effekte gegenseitig kompensieren.

Die zweite nach der Erfindung vorgesehene Maßnahme zur Optimierung der Rohrgeometrie beim Induktionsbiegeumformen beruht auf dem Ansatz, die unvermeidbare, unterschiedliche Wanddickenverteilung an Rohrinnen- und -außenbogen zumindest zu verlagern. Indem die neutrale Zone nach außen verlegt wird, nimmt zwar aufgrund der naturgesetzlichen Volumenkonstanz die Wandstärke im Innenbogen noch stärker zu. Dies hat jedoch keine negativen Einflüsse auf die Festigkeit und die spätere Verarbeitbarkeit des Rohrbogens. Wesentlich ist, dass mit dieser Maßnahme die Wandstärkenreduktion an der Außenseite reduziert werden kann, dass also nach der Erfindung eine größere Wandstärke erhalten wird, als es bisher bei Verwendung eines gleichartigen Rohrs möglich war.

Die Wandstärkenreduktion beträgt bei einem nach dem herkömmlichen Induktionsbiegeverfahren hergestellten 90°-Rohrbogen bis zu 25%, und zwar bei einem üblichen Verhältnis von Biegeradius zu Rohrdurchmesser von beispielsweise 1,5:1. Die Wandstärkenreduktion kann erfindungsgemäß wesentlich gemindert werden, insbesondere halbiert werden. Das bedeutet, dass die Wandstärke am Außenbogen bei dem erfindungsgemäßen Verfahren um 12,5% größer ist als im Stand der Technik. Dies bedeutet weiterhin, dass entweder eine höhere Betriebsbelastung bei gleicher Wandstärke des Einsatzrohrs möglich ist, oder dass sogar eine geringere Ausgangswandstärke bei gleichen Betriebsbedingungen gewählt werden kann. Dies resultiert wiederum in einer Einsparung an Gewicht und Kosten.

Die Verschiebung der neutralen Zone beim Rohr-Induktionsbiegeumformen wird erfindungsgemäß dadurch erreicht, dass der Rohrquerschnitt zwischen der Bogenaußenseite und der Bogeninnenseite unterschiedlich erwärmt wird. Dabei wird die Bogenaußenseite weniger stark erwärmt als die Bogeninnenseite. Aufgrund der höheren Temperatur ist der Widerstand gegen Verformung am Innenbogen geringer als am Außenbogen, wodurch sich die beabsichtigte Verlagerung der neutralen Zone in der Biegung zum Außenbogen hin ergibt. Die Erfindung nutzt also das für den Werkstoff zur Verfügung stehende Umformtemperaturintervall gezielt aus.

Die Umformung mit veränderten Temperaturprofilen wird erfindungsgemäß in einem Teilbereich des Bogenwinkels durchgeführt. Von der Anfangstangente aus in diesen Teilbereich hinein findet ein Übergangsprogramm statt, in welchem die Verschiebung aus einer Ausgangsposition, welche symmetrisch zur Rohrmitte ist, allmählich nach außen verlagert wird. Aus dem Teilbereich in die Endtangente hinein wird ebenfalls ein Übergangsprogram angewandt, bei dem das Temperaturprofil wieder zunehmend symmetrisch ausgerichtet wird.

Der genannte Teilbereich erstreckt sich über etwa 80% - 90% des vorgesehenen Bogenwinkels. Dabei setzt der Teilbereich von der Anfangstangente aus bei etwa 1°-2° des Bogenwinkels ein und endet etwa 1°-2° vor dem Übergang zur Endtangente.

Die erfindungsgemäß vorgesehene Verschiebung des Temperaturprofils beruht bevorzugt auf einer Verstellung des ringförmigen Induktors in der Biegeebene, insbesondere nach außen, vorzugsweise gekoppelt mit einer Anpassung der elektrischen Leistung in der Induktionseinrichtung, also einer Änderung der Heizleistung. Durch die Induktorverstellung nach außen liegt der Induktor am Rohrinnenbogen näher an der Rohrwandung als außen, so dass hier die stärkere Erwärmung erfolgt. Der Verstellbereich ist im Verhältnis zu den eingesetzten Rohrdurchmessern von größer 600 mm mit etwa 5 - 50 mm sehr klein. Um eine Erwärmung großer Wandstärken durch Induktion zu bewirken, darf der Luftspalt, also der Abstand zwischen dem ringförmigen Induktor als Strom durchflossenem Leiter und dem Rohrmantel, nicht zu groß sein. Andererseits muss ein metallischer Kontakt mit der Rohraußenseite unter allen Umständen vermieden werden. Der Durchmesser des Induktors wird vorzugsweise mit 1,05 D_{Rohr} zzgl. 25mm festgelegt. Bei einem Rohr mit D_{Rohr} = 1000mm ergibt sich somit ein theoretischer Verstellweg von 75mm, von dem allerdings praktisch nur etwa 50mm für die Erreichung eines seitlich verschobenen Temperaturprofils nutzbar sind.

Alternativ oder zusätzlich zur lokal unterschiedlichen Erwärmung kann auch eine gezielte Energievernichtung durch lokale Kühlung erfolgen.

Die Temperatur wird berührungslos als Oberflächentemperatur an Innen- und Außenbogen gemessen, und diese Werte werden einer Regelungseinrichtung zugeführt. Über die Regelungseinrichtung kann die Temperaturverteilung nachgeführt werden, indem am Außenbogen die Kühlleistung erhöht wird und/oder am Innenbogen die Heizleistung erhöht und/oder die Position des Induktors in Querrichtung verändert wird.

Bei einer bevorzugten Variante des erfindungsgemäßen Verfahrens ist ein abstandsgeregeltes und zugleich ein leistungsgeregeltes Verfahren vorgesehen. Dadurch können sowohl die Bogeninnenseite wie auch die Bogenaußenseite gezielt beeinflusst werden. Der Bediener kann dabei vorwählen, welche Bogenseite primär abstandsgeregelt werden soll und welche leistungsgesteuert, und gibt die gewünschte Oberflächentemperaturen einschließlich zulässiger Toleranzfelder vor. Die Regelungseinrichtung verändert dann automatisch die Position des Induktors so, dass die gewünschte relative Verteilung zwischen Innen- und Außenseite am Rohrbogen erreicht wird und passt außerdem die elektrische Leistung so an, dass die absoluten Umformtemperaturen erreicht werden.

Einzelheiten der Erfindung werden nachfolgend anhand der Zeichnungen näher erläutert. Die Figuren zeigen im Einzelnen:
- Fig. 1: eine Induktions-Rohrbiegevorrichtung in schematischer Ansicht;
- Fig. 2: einen Rohrbogen in Draufsicht;
- Fig. 3: Querschnitte nach dem Stand der Technik in den in Fig. 2 markierten Querschnittsebenen;
- Fig. 4: Querschnitte nach der Erfindung in den in Fig. 2 markierten Querschnittsebenen;
- Fig. 5: die unterschiedliche Wanddickenverteilung in der Mitte des Rohrbogens im Querschnitt;
- Fig. 6: die unterschiedliche Wanddickenverteilung in der Mitte des Rohrbogens im Längsschnitt und
- Fig. 7: eine Presseneinrichtung zur Vorovalisierung.

Figur 1 zeigt eine Induktions-Rohrbiegevorrichtung 100, die ein ortsfestes Maschinenbett 10 umfasst, auf dem eine Haltevorrichtung 11 für ein Rohr 1 angeordnet ist. Die Haltevorrichtung 11 greift das Rohr 1 an dessen hinterem Ende und spannt es fest ein. Außerdem ist die Haltevorrichtung 11 in Richtung einer Rohrmittelachse 2, welche zugleich die Vorschubrichtung angibt, gegenüber dem Maschinenbett 10 verschiebbar. Der Vorschub erfolgt über eine Hydraulikeinheit 12.

Ein Biegearm 30 ist schwenkbar an einer vertikalen Biegeachse 32 gelagert, wobei der Abstand der Biegeachse 32 senkrecht zur Rohrmittelachse 2 eingestellt werden kann, um den gewünschten Biegeradius vorzugeben. Auf dem Biegearm 30 ist ein Biegeschloss 31 angeordnet, mit dem das Rohr 1 gegriffen und geklemmt werden kann.

Relativ nahe zum Induktor 20 und zur Wärmeinflusszone ist eine hier nicht dargestellte Kühlvorrichtung angeordnet, mit der z. B. über Wasser eine Abkühlung der Oberflächentemperatur bewirkt wird, sobald der entsprechende Längenabschnitt aus der Umformzone herausgetreten ist.

Eine Induktionseinrichtung umfasst einen ringförmigen Induktor 20, der mit seinem Zentrum im Bereich der Rohrmittelachse 2 positioniert ist.

Während die vorgenannten Merkmale auch Bestandteil der bekannten Induktions-Rohrbiegevorrichtungen sind, ist erfindungsgemäß zum einen eine Querverstelleinrichtung 21 vorgesehen, um den Induktor 20 quer zur Längsachse 2 des Einsatzrohrs 1 verfahren zu können.

Zum anderen ist eine Presseneinheit 50 vorgesehen, von der eine bevorzugte Ausführungsform in Figur 7 in Ansicht von vorn, vom Maschinenbett 10 aus in Vorschubrichtung gesehen, dargestellt ist. In einem Rahmengestell 51 ist oben und unten jeweils wenigstens ein hydraulischer Stempel 52, 53 angeordnet, welcher jeweils mit einer Druckrolle 54, 55 in Form eines Doppelkegels oder eines Rotationshyperboloids oder eines sonstwie konkaven, rotationssymmetrischen Körpers versehen sind. Durch diese Formen wird mit nur jeweils einer Rolle an jeder Seite des Rohrs 1 eine Lastverteilung auf zwei zueinander ausreichende beabstandete Linien am Außenumfang des Rohrs 1 erhalten. Laufspuren am Rohraußenmantel aufgrund zu hoher Flächenpressung werden dadurch vermieden. Die hydraulischen Stempel 54, 55 werden nach einmaliger Justierung auf ein Zentrum, das auf der Rohrmittelachse 2 liegt, mit gleichem Hub betrieben, so dass die Druckrollen 54, 55 gleichzeitig den Rohrmantel kontaktieren und dann auch mit gleichen Kräften die Verformung bewirken. Das Rohr bleibt somit während der gesamten Durchführung des Biegeumformverfahrens in der vertikalen Ebene zentriert.

Rechts und links am Rahmengestell 51 sind zwei weitere hydraulische Stempel 56, 57 angebracht, die an ihrem Ende je wenigstens eine Führungsrolle 58, 59 aufweisen. Hierdurch wird das Rohr 1 auch hin horizontaler Richtung so zentriert, dass es exakt auf der Mittelachse 2 durch die oben und unten angeordneten Stempel 52, 53 mit den Druckrollen 54, 55 gestaucht wird und keine Exzentrizitäten auftreten. Durch die hydraulischen Stempel 56, 57 an der Seite werden nur die Führungsrollen 58, 59 positioniert und gehalten, jedoch wird von ihnen keine verformende Kraft auf das Rohr ausgeübt. Vorzugsweise sind die seitlichen Führungsrollen 58, 59 konvex-ballig oder zylindrisch, um eine formbedingte Festlegung des Rohrs 1 an den Führungsrollen in vertikaler Richtung zu vermeiden.

Diese Anordnung auf den horizontalen und vertikalen Achsen gilt für eine Rohrbiegung, die in einer horizontalen Ebene ausgeführt wird.

Wie Figur 7 zeigt, erfolgt die Stauchung ausschließlich in vertikaler Richtung, so dass der Querschnitt des Rohrs 1 die Form einer Ellipse annimmt, die lange Durchmesserachse also horizontal verläuft. Die Ovalität ist in der Darstellung nach Figur 7 wie auch in der nachfolgend erläuterten Figur 3 zur Veranschaulichung überzeichnet dargestellt. Tatsächlich beträgt die aufgezwungene Unrundheit nur etwa 1% des Rohrdurchmessers am Anfang, 1,5% am Ende und bis 4% des Rohrdurchmessers in der Mitte der Rohrbiegung, so dass sie mit bloßem Auge kaum sichtbar ist.

Das Rahmengestell 51 der Presseneinheit 50 ist ringförmig ausgebildet, und zwar in dem Sinne, dass es in sich geschlossen, also endlos, ausgebildet ist. Die äußere Form ist in der Draufsicht vorzugsweise rautenförmig, wobei an jedem Eckpunkt einer der Stempel 52, 53, 55, 56 angeordnet ist.

Figur 2 zeigt einen Rohrbogen 3 mit einer Anfangstangente 2 und einer Tangente 4. In Figur 2 sind drei verschiedene Schnittebenen A-A, B-B und C-C markiert, wobei die Schnittebene B-B in der Mitte des Rohrbogens 3 angeordnet ist, weil dort die größten Abweichungen der Wandstärken am Innenbogen und am Außenbogen vorliegen.

Die Querschnitte an den in Figur 2 markierten Stellen, welche sich bei einem Induktionsbiegeverfahren nach dem Stand der Technik ergeben würden, sind in Figur 3 dargestellt. Demnach ist der Querschnitt nur im Bereich A-A, also an der Endtangente 4 an dem unverformten Einsatzrohr 1, noch kreisrund. Aufgrund des Umformprozesses ergibt sich als Querschnitt B-B in der Mitte des Bogens 3 eine so genannte stehende Ovalität, welche zugleich zur Folge hat, dass im Bereich C-C, also am Übergang zur Anfangstangente 2, eine liegende Ovalität gegeben ist.

Durch die Anwendung des erfindungsgemäßen Induktionsbiegeverfahrens ergeben sich hingegen für alle drei Querschnitte A-A, B-B und C-C kreisrunde Formen, wie in Figur 4 dargestellt.

Figur 5 zeigt in einer weiteren Querschnittszeichnung in der Ebene B-B die unterschiedlichen Wandstärkenverteilungen am Rohrbogen 3. Am Rohrinnenbogen 3.2 ist die Wandstärke deutlich dicker als am Rohraußenbogen 3.1. Eine vertikale Achse 3.3, welche die neutrale Zone charakterisiert, liegt nicht im Zentrum des Rohrquerschnitts, sondern ist erfindungsgemäß zum Rohraußenbogen 3.1 hin versetzt. Dies wird zum Beispiel durch die folgende, erfindungsgemäß asymmetrische Temperaturverteilung in der Umformzone erreicht:

| | |
|---|---|
| Bogenaußenseite 3.1 | 850°C |
| Bogeninnenseite 3.2 | 1000°C |

Der Induktor-Verstellweg an dieser Stelle beträgt nur etwa 10 mm außermittig. Dieser im Verhältnis zu den sonstigen geometrischen Maßen geringe Verstellweg ist bereits ausreichend, um die erfindungsgemäßen Wirkungen zu erzielen.

Die Figur 6 zeigt die Wandstärkenverteilung in einem horizontalen Längsschnitt durch den Rohrbogen 3. Die strichpunktierte Linie in der Mitte stellt die Rohrmittelachse 2 dar. Parallel dazu läuft die neutrale Zone 3.3. Die gestrichelten Linien im Bereich des Rohrinnenbogens 3.2 und des Rohraußenbogens 3.1 stellen die Wandstärken am unverformten Rohr 1 dar. Die Volllinien zeigen die sich einstellenden Wandstärken nach Durchführung der Biegeumformung. Auch hier sich die Abweichungen überzeichnet dargestellt.

Nachfolgend werden Beispiele für die Wanddickenverteilung bei einem Einsatzrohr mit einer Nenn-Wandstärke von 10 mm dargestellt:

### a) Induktionsbiegeumformen nach dem Stand der Technik:

| | |
|---|---|
| Bogenaußenseite 3.1 | 7,5 mm (-25%) |
| Bogeninnenseite 3.2 | 15,0 mm (+50%) |
| Veränderung des Rohrinnendurchmessers (Einschnürung): | -1,25 mm |

### b) Induktionsbiegeumformen nach der Erfindung:

Durch entsprechend angepasste Temperaturen kann eine Verschiebung der neutralen Zone 3.3 nach innen oder außen erreicht werden. In der Regel wird mit dem Verfahren nach der Erfindung eine Verschiebung nach außen angestrebt, um die Verschwächung zu halbieren:

| | | |
|---|---|---|
| Bogenaußenseite 3.1 | 8,75 mm | (-12,5%) |
| Bogeninnenseite 3.2 | 17,50 mm | (+75 %) |
| Veränderung des Rohrinnendurchmessers (Einschnürung): | ca. -3,125 mm | |

Somit ist die Schwächung der Bogenaußenseite 3.1 um die Hälfte reduziert worden. Die gleichzeitige Erhöhung der Wandstärke an der Bogeninnenseite 3.2 führt zwar zu einer geringfügigen Reduzierung des Innendurchmessers. Die daruas resultierende Verringerung des lichten Rohrquerschnitts um etwa 2 mm ist angesichts der großen Durchmesser der eingesetzten Rohre vernachlässigbar.

## Patentansprüche

1. Verfahren zum Induktionsbiegeumformen eines druckfesten runden Rohrs (1) mit großer Wandstärke und großem Durchmesser, insbesondere an einem Kraftwerks- und Pipelinerohr,
mit wenigstens folgenden Schritten
- horizontale Lagerung des unbearbeiteten runden Rohrs (1);
- Vorschub des Rohres (1) bis zur Durchführung eines vorderen Rohrabschnitts durch einen ringförmigen Induktor (20) einer elektrischen Induktionseinheit, welche quer zum Länqsverlauf des Rohres (1) verschiebbar ist;
- Klemmung des vorderen Rohrabschnitts in einem Biegeschloss (31), das auf einem Biegearm (30) gelagert ist, der um eine seitlich des Rohrs (1) angeordnete, vertikale Drehachse (32) schwenkbar ist;
- Strombeaufschlagung der Induktionseinheit zur Erwärmung eines Rohrabschnitts;
- Auslenken des Biegearms (30) durch Längsvorschub des Rohrs (1) bis zum Fertigstellen des Rohrbogens (3);
**dadurch gekennzeichnet,**
- **dass** das Rohr (1) vor der Einführung in den Induktor (20) in einer Presseneinheit (50) vertikal gestaucht wird und dass darin dem Rohr (1) ein Querschnitt in Form eines liegenden Ovals aufgezwungen wird und
- **dass** zumindest während eines Teilabschnitts der Rohrbiegung mittels einer Querverschiebung des Induktors (20) relativ zum Rohr (1) ein Temperaturprofil mit einer niedrigeren Temperatur an einer Bogenaußenseite (3.2) und mit einer höhen Temperatur an einer Bogeninnenseite (3.1) eingestellt wird.

2. Verfahren nach Anspruch 1, **dadurch gekennzeichnet, dass** das Rohr (1) ständig während des Längsvorschubs gestaucht wird.

3. Verfahren nach Anspruch 2, **dadurch gekennzeichnet, dass** das Rohr (1) während des Längsvorschubs ständig gestaucht wird, wobei der Grad der Stauchung von einer Anfangstangente (2) zur Mitte des Rohrbogens (3) zunehmend gesteigert wird und von dort zu einer Endtangente (4) wieder reduziert wird.

4. Verfahren nach einem der Ansprüche 1 bis 3, **dadurch gekennzeichnet, dass** das Temperaturprofil durch erhöhte lokale Energiezufuhr an einer Bogenseite (3.1, 3.2) eingestellt wird.

5. Verfahren nach Anspruch 4, **dadurch gekennzeichnet, dass** der Abstand des Induktors (20) zur Bogeninnenseite (3.2) reduziert wird und zugleich an der Bogenaußenseite (3.1) erhöht wird und dass das absolute Temperaturniveau durch Anpassung des elektrischen Stromes, der in dem Induktor (20) fließt, geregelt wird.

6. Verfahren nach einem Der Ansprüche 1 bis 3, **dadurch gekennzeichnet, dass** das Temperaturprofil durch erhöhte lokale Energieabfuhr an einer Bogenseite (3.1, 3.2) eingestellt wird.

7. Verfahren nach Anspruch 6, **dadurch gekennzeichnet, dass** die Temperatur an der Bogeninnenseite (3.2) mittels einer Kühleinrichtung reduziert wird und dass das absolute Temperaturniveau durch Anpassung des elektrischen Stromes, der in dem Induktor (20) fließt, geregelt wird.

8. Induktions-Rohrbiegevorrichtung (100) für druckfeste runde Rohre (1) mit großer Wandstärke und großem Durchmesser, insbesondere für Kraftwerks- und Pipelinerohre,
wenigstens umfassend:
- ein Maschinenbett (11) zur horizontalen Lagerung eines unbearbeiteten Rohrs (1);
- eine längs der Rohrachse wirkende Vorschubeinheit (11) ;
- eine elektrische Induktionseinheit mit einem ringförmigen Induktor (20) zur Erwärmung eines Rohrabschnitts;
- einen um eine vertikale Drehachse (32) schwenkbaren Biegearm (30) mit einem Biegeschloss (31) zum Klemmen des Rohrs (1) sowie mit einer Verstelleinrichtung zur Verstellung des Abstands zwischen der Drehachse (32) und dem Biegeschloss (31);
**dadurch gekennzeichnet,**
- **dass** in Vorschubrichtung gesehen vor dem (20) Induktor eine Presseneinheit (50) angeordnet ist, welche wenigstens einen vertikal auf das Rohr (1) wirkenden Stempel (52) und ein Gegenlager (53) aufweist; und
- **dass** der Induktor (20) quer zur Vorschubrichtung verschiebbar gelagert ist und dass über eine Regeleinheit die elektrische Leistung der Induktionseinheit in Abhängig von einem Querversatz des Induktors (20) regelbar ist oder umgekehrt.

9. Induktions-Rohrbiegevorrichtung nach Anspruch 8, **dadurch gekennzeichnet, dass** die Presseneinheit (50) wenigstens zwei entgegengesetzt zueinander auf das Rohr wirkende, hydraulisch angetriebene Stempel (52, 53) aufweist.

10. Induktions-Rohrbiegevorrichtung nach Anspruch 8 oder 9, **dadurch gekennzeichnet, dass** Stempel und Gegenlager bzw. die entgegengesetzt wirkenden Stempel (52, 53) je wenigstens eine Druckrolle (54, 55) aufweisen, die die Form eines Doppelkegels oder eine Rotationshyberboloids besitzen.

11. Induktions-Rohrbiegevorrichtung nach einem der vorhergehenden Ansprüche 8 bis 10, **dadurch gekennzeichnet, dass** der Stempel und das Gegenlager bzw. die beiden Stempel (52, 53) oben und unten in einem geschlossenen Rahmengestell (51) angeordnet sind und dass an beiden Seiten des Rahmengestells (51) wenigstens je eine seitliche Führungsrolle (58, 59) angeordnet ist.

## Claims

1. Method for induction bend forming a pressure-tight round pipe (1) having a large wall thickness and a large diameter, in particular on a power-station and pipeline pipe;
said method comprising at least the following steps:
- mounting the non-machined round pipe (1) horizontally;
- advancing the pipe (1) until a front pipe portion passes through an annular inductor (20) of an electrical induction unit which is displaceable transversely to the longitudinal extent of the pipe (1);
- clamping the front pipe portion in a bending lock (31) which is mounted on a bending arm (30) which is pivotable about a vertical rotation axis (32) that is disposed laterally of the pipe (1) ;
- energizing the induction unit with a current, in order for a pipe portion to be heated;
- deflecting the bending arm (30) by longitudinally advancing the pipe (1) up to the completion of the pipe bend (3);
**characterized in that**
- the pipe (1), prior to being introduced into the inductor (20), is vertically compressed in a press unit (50), a cross section in the shape of a horizontal oval being forced upon the pipe (1) herein; and **in that**
- at least during part of the pipe bending operation a temperature profile having a lower temperature on a bend outer side (3.2) and having a higher temperature on a bend inner side (3.1) is set by means of a transverse displacement of the inductor (20) relative to the pipe (1).

2. Method according to Claim 1, **characterized in that** the pipe (1) is constantly compressed during longitudinal advancing.

3. Method according to Claim 2, **characterized in that** the pipe (1) during longitudinal advancing is constantly compressed, wherein the degree of compression is increasingly raised from an initial tangent (2) towards the centre of the pipe bend (3) and from there is again reduced towards an end tangent (4).

4. Method according to one of Claims 1 to 3, **characterized in that** the temperature profile is set by an increased local supply of energy to a bend side (3.1, 3.2).

5. Method according to Claim 4, **characterized in that** the spacing of the inductor (20) from the bend inner side (3.2) is reduced and is simultaneously increased on the bend outer side (3.1), and **in that** the absolute temperature level is regulated by adapting the electric current which flows in the inductor (20).

6. Method according to one of Claims 1 to 3, **characterized in that** the temperature profile is set by an increased local dissipation of energy on a bend side (3.1, 3.2).

7. Method according to Claim 6, **characterized in that** the temperature on the bend inner side (3.2) is reduced by means of a cooling installation, and **in that** the absolute temperature level is regulated by adapting the electric current which flows in the inductor (20).

8. Induction pipe-bending device (100) for pressure-tight round pipes (1) having a large wall thickness and a large diameter, in particular for power-station and pipeline pipes, comprising at least:
- one machine bed (11) for horizontally mounting a non-machined pipe (1);
- an advancing unit (11) acting along the pipe axis;
- an electrical induction unit having an annular inductor (20) for heating a pipe portion;
- a bending arm (30), pivotable about a vertical rotation axis (32), having a bending lock (31) for clamping the pipe (1), and having an adjustment installation for adjusting the spacing between the rotation axis (32) and the bending lock (31);
**characterized in that**
- when viewed in the advancing direction, a press unit (50) which has at least one ram (52) that acts vertically on the pipe (1) and one counter bearing (53) is disposed ahead of the inductor (20); and **in that**
- the inductor (20) is mounted so as to be displaceable transversely to the advancing direction, and **in that** the electrical output of the induction unit is regulable by way of a regulator unit so as to depend on a transverse offset of the inductor (20), or vice versa.

9. Induction pipe-bending device according to Claim 8, **characterized in that** the press unit (50) has at least two hydraulically driven rams (52, 53) that act in a mutually opposing manner on the pipe.

10. Induction pipe-bending device according to either of Claims 8 and 9, **characterized in that** the ram and the counter bearing, or the rams (52, 53) that act in a mutually opposing manner, respectively, each have at least one pressure roller (54, 55) in the shape of a double cone or of a rotating hyperboloid.

11. Induction pipe-bending device according to one of previous Claims 8 to 10, **characterized in that** the ram and the counter bearing, or the two rams (52, 53), respectively, are disposed at the top and the bottom of a closed frame unit (51), and **in that** at least one lateral guide roller (58, 59) is disposed on both sides of the frame unit (51).

## Revendications

1. Procédé de cintrage par induction d'un tube rond résistant à la pression (1) avec une forte épaisseur de paroi et un grand diamètre, en particulier d'un tube de centrale thermique ou de pipeline, présentant au moins les étapes suivantes:
- dépôt horizontal du tube rond non traité (1);
- avancement du tube jusqu'au passage d'une partie avant du tube (1) à travers un inducteur annulaire (20) d'une unité d'induction électrique, qui est déplaçable transversalement à l'allure longitudinale du tube (1);
- serrage de la partie avant du tube dans un verrou de cintrage (31), qui est monté sur un bras de cintrage (30), qui peut pivoter autour d'un axe de rotation vertical (32) disposé à côté du tube (1);
- alimentation électrique de l'unité d'induction pour le chauffage d'une partie de tube;
- déviation du bras de cintrage (30) par avancement longitudinal du tube (1) jusqu'à l'achèvement du coude du tube (3);
**caractérisé en ce que**
- l'on écrase le tube (1) verticalement dans une unité de presse (50) avant l'introduction dans l'inducteur (20) et on y confère au tube (1) une section transversale ayant la forme d'un ovale couché, et
- au moins pendant une durée partielle du cintrage du tube, on règle un profil de température au moyen d'un déplacement transversal de l'inducteur (20), par rapport au tube (1), avec une température plus basse sur un côté extérieur du coude (3.2) et avec une température plus élevée sur un côté intérieur du coude (3.1).

2. Procédé selon la revendication 1, **caractérisé en ce que** l'on écrase le tube (1) en permanence pendant l'avancement longitudinal.

3. Procédé selon la revendication 2, **caractérisé en ce que** l'on écrase le tube (1) en permanence pendant l'avancement longitudinal, dans lequel on augmente sans cesse le degré d'écrasement depuis une tangente initiale (2) jusqu'au milieu du coude du tube (3) et à partir de là on le réduit de nouveau jusqu'à une tangente finale (4) .

4. Procédé selon l'une quelconque des revendications 1 à 3, **caractérisé en ce que** l'on règle le profil de température par un apport d'énergie local accru sur un côté du coude (3.1, 3.2).

5. Procédé selon la revendication 4, **caractérisé en ce que** l'on réduit la distance de l'inducteur (20) au côté intérieur du coude (3.2) et en même temps on l'augmente jusqu'au côté extérieur du coude (3.1) et **en ce que** l'on régule le niveau de température absolu par adaptation du courant électrique, qui circule dans l'inducteur (20).

6. Procédé selon l'une quelconque des revendications 1 à 3, **caractérisé en ce que** l'on règle le profil de température par une évacuation d'énergie locale accrue sur un côté du coude (3.1, 3.2).

7. Procédé selon la revendication 6, **caractérisé en ce que** l'on réduit la température sur le côté intérieur du coude (3.2) au moyen d'un dispositif de refroidissement et **en ce que** l'on régule le niveau de température absolu par adaptation du courant électrique, qui circule dans l'inducteur (20).

8. Dispositif de cintrage par induction (100) pour des tubes ronds résistants à la pression (1) avec une forte épaisseur de paroi et un grand diamètre, en particulier pour des tubes de centrale thermique et de pipeline, comprenant au moins:
- un bâti de machine (11) pour le dépôt horizontal d'un tube non traité (1);
- une unité d'avancement (11) agissant selon l'axe du tube;
- une unité d'induction électrique avec un inducteur annulaire (20) pour le chauffage d'une partie de tube;
- un bras de cintrage (30) pouvant pivoter autour d'un axe de rotation vertical (32) avec un verrou de cintrage (31) pour serrer le tube (1) ainsi qu'avec un dispositif de déplacement pour le réglage de la distance entre l'axe de rotation (32) et le verrou de cintrage (31);
**caractérisé en ce que**
- vue dans la direction d'avancement, une unité de presse (50) est disposée avant l'inducteur (20), et présente au moins un poinçon (52) agissant verticalement sur le tube (1) ainsi qu'un contre-appui (53); et
- l'inducteur (20) est monté de façon déplaçable transversalement à la direction d'avancement et la puissance électrique de l'unité d'induction est réglable par une unité de régulation en fonction d'un décalage transversal de l'inducteur (20) ou inversement.

9. Dispositif de cintrage par induction selon la revendication 8, **caractérisé en ce que** l'unité de presse (50) présente au moins deux poinçons (52, 53) à commande hydraulique, agissant en opposition l'un à l'autre sur le tube.

10. Dispositif de cintrage par induction selon une revendication 8 ou 9, **caractérisé en ce que** le poinçon et le contre-appui ou les poinçons agissant en opposition (52, 53) présentent chacun au moins un rouleau de pression (54, 55), qui possèdent la forme d'un double cône ou d'un hyperboloïde de révolution.

11. Dispositif de cintrage par induction selon l'une quelconque des revendications précédentes 8 à 10, **caractérisé en ce que** le poinçon et le contre-appui ou les deux poinçons (52, 53) sont disposés en haut et en bas dans un châssis de cadre fermé (51) et **en ce qu'**au moins un rouleau de guidage latéral (58, 59) est disposé respectivement sur les deux côtés du châssis de cadre (51) .
